# EUROPÄISCHE PATENTSCHRIFT

(11) **EP 3 197 319 B1**
(45) Veröffentlichungstag und Bekanntmachung des Hinweises auf die Patenterteilung: **06.01.2021**
(21) Anmeldenummer: 14781045.1
(22) Anmeldetag: 26.09.2014
(51) Int. Cl.: A47C 1/032

(54) **STUHL MIT ZUEINANDER SYNCHRONER AUSLENKUNG ZWISCHEN RÜCKENLEHNE UND SITZ**
CHAIR HAVING A DEFLECTION THAT IS MUTUALLY SYNCHRONOUS BETWEEN BACKREST AND A SEAT
CHAISE AVEC EXCURSION SYNCHRONE RÉCIPROQUE ENTRE LE DOSSIER ET L'ASSISE

(43) Veröffentlichungstag der Anmeldung: 02.08.2017
(73) Patentinhaber: Vitra Patente AG, 4132 Muttenz (CH)
(72) Erfinder: SCHNEIDER, Thomas, 79739 Schwörstadt (DE)
(74) Vertreter: Latscha Schöllhorn Partner AG
(86) Internationale Anmeldenummer: PCT/CH2014/000137
(87) Internationale Veröffentlichungsnummer: WO 2016/044957

(56) Entgegenhaltungen:
- JP-A- 2006 102 148
- JP-A- 2007 135 625
- US-A1- 2008 061 614

## Beschreibung

### Anwendungsgebiet der Erfindung

Die vorliegende Erfindung betrifft einen Stuhl mit zueinander synchroner Auslenkung zwischen Rückenlehne und Sitz über einen Bereich zwischen einer jeweiligen Nullposition von Rückenneigung und Sitzneigung und einer jeweiligen maximalen Rückenneigung und Sitzneigung. Die synchrone Auslenkung bewirkende Mechanik hat eine darin angeordnete Federeinheit. Die Basisstütze einer Trägereinheit ist auf dem zum Aufsetzen auf dem Boden bestimmten Untergestell starr befestigt. Durch die Basisstütze erstreckt sich eine feststehende erste Drehachse sowie eine feststehende zweite Drehachse. Ein Rückenträger ist auf der ersten Drehachse angelenkt. Durch den Rückenträger erstreckt sich eine dritte Drehachse, welche sich bei Verstellung der Mechanik um die erste Drehachse bewegt. Eine Basisplatte liegt frontseits verschiebbar auf der Basisstütze auf und ist rückseits an der dritten Drehachse angelenkt.

### Stand der Technik

In der EP 1 039 815 B1 ist ein Stuhl mit einer Stellmechanik offenbart, welche die synchrone Auslenkung zwischen Rückenlehne und Sitzneigung bewirkt. Hierbei ruht der Stuhlsitz auf einem an sich bekannten Untergestell mit einer zur Höhenverstellung vertikal eingesetzten Gasfeder. Der zuunterst des Sitzes angeordnete Sitzträger ist auf die teleskopisch ausfahrbare Kolbenstange der Gasfeder aufgesetzt. Der Sitzträger trägt eine Sitzplatte, und ein schwenkbarer Rückenträger ist auf einer Hauptdrehachse angelenkt, welche oberhalb, quer über die Sitzplatte, parallel zu ihrer Vorderkante und quer durch den Sitzträger verläuft. Eine Neigungsfeder ist einerseits am Sitzträger auf einer feststehenden Drehachse und andererseits am Rückenträger auf einer bewegten Drehachse angelenkt. An ihrer Unterseite weist die Sitzplatte Führungskulissen auf, in die Tragarme des Sitzträgers quer zur Hauptdrehachse verschiebbar eingreifen. Die Sitzplatte ist auf der bewegten Drehachse, zusammen mit der Neigungsfeder, am Rückenträger angelenkt. Es sind vorteilhaft zwei zueinander beabstandete Führungskulissen nahe der Vorderkante der Sitzplatte vorgesehen, wobei die Führungskulissen vorn eine Stirnbegrenzung als Anschlag aufweisen. Zuvorderst an den freien Enden der Tragarme angeordnete Lagerzapfen greifen in die Führungskulissen ein.

Gegenstand der EP 2 086 373 B1 ist eine Synchronmechanik für einen Stuhl mit einem auf einem Sitzträger ruhenden Sitz. Auf der Stuhlsäule ist ein Zwischenglied befestigt, an das eine zweiarmige Sitzbasis angelenkt ist. Der Sitzträger ist in Bezug auf die Sitzbasis um eine Querachse schwenkbar. Ein Rückenlehnenträger ist am Zwischenglied und hinten am Sitzträger jeweils auf einer Querachse angelenkt. In der Synchronmechanik ist eine Feder angeordnet, welche die Bewegung von Sitzträger und Rückenlehnenträger abstützt. Ein sich in Sitzlängsrichtung erstreckendes Gleitteil ist vorn an der Sitzbasis ange-lenkt. Bei Bewegung von Sitzträger und Rückenlehnenträger verschiebt sich die Gleitfläche des Sitzträgers in Längsrichtung des Sitzes auf einer Stützfläche des Gleitteils. Die Feder steht hinten an einem festen Gegenlager und vorn an einem axial einstellbaren Gegenlager an, das bei Auslenkung des Stuhls in die Neigestellung mitgeschleppt wird und dadurch die Feder komprimiert.

In der JP 2007-135625 A, der JP 2006-102148 A und der US 2008/0061614 A1 sind weitere Synchronstuhlmechaniken gezeigt.

### Aufgabe der Erfindung

Ausgehend von der Bedingung einer zueinander synchronen Verstellung zwischen Rücken- und Sitzneigung an einem Stuhl, liegt der Erfindung die Aufgabe zugrunde, einen Stuhl mit einer minimalisierten Mechanik vorzuschlagen, so dass man ergonomisch optimale Gebrauchseigenschaften erhält, die Serienfer-tigung vom Material- und Montageaufwand zu effizienten Kosten ermöglicht wird und die Konstruktion eine ästhetische Formgestaltung des Stuhls erlaubt.

### Übersicht über die Erfindung

Der Stuhl mit zueinander synchroner Auslenkung zwischen Rückenlehne und Sitz über einen Bereich zwischen einer jeweiligen Nullposition von Rückenneigung und Sitzneigung und einer jeweiligen maximalen Rückenneigung und Sitz-neigung besitzt:
- ein zum Aufsetzen auf dem Boden bestimmtes Untergestell;
- eine die synchrone Auslenkung bewirkende Mechanik mit einer darin angeordneten Federeinheit;
- eine Trägereinheit mit einer Basisstütze, die auf dem Untergestell starr befestigt ist und durch die sich eine feststehende erste Drehachse sowie eine feststehende zweite Drehachse erstreckt;
- einen Rückenträger, der auf der ersten Drehachse angelenkt ist und durch den sich eine dritte Drehachse erstreckt, welche sich bei Verstellung der Mechanik um die erste Drehachse bewegt;
- eine Basisplatte, die frontseits auf der Basisstütze verschiebbar aufliegt und rückseits an der dritten Drehachse angelenkt ist.

Die U-förmige Basisstütze ist mit einem Mittelteil und zwei sich davon aufwärts erstreckenden Armen ausgebildet, welche jeweils ein aufwärts ragendes Formstück besitzen, das in eine jeweils zugeordnete Öffnung in der Basisplatte eingreift. Bei Auslenkung der Mechanik entsteht eine Relativverschiebung zwischen den feststehenden Formstücken und den Öffnungen. Die beiden Öffnungen sind in Richtung Sitztiefe und somit rechtwinklig zu den querlaufenden Drehachsen ausgerichtet.

Nachfolgend werden spezielle Ausführungsformen der Erfindung definiert: Mittels einer Stelleinheit lässt sich die Relativverschiebung der Formstücke in den Öffnungen zur Arretierung der Nullposition von Rückenneigung und Sitzneigung blockieren.

Die Formstücke weisen jeweils ein Kronenelement auf, welches pilzartig hinterschnitten ist und die Breite der Öffnungen überragt, somit einen Niederhalter für die Basisplatte bildet und die Führung der Formstücke in der jeweils zugehörigen Öffnung sichert.

Der Sitz ist eine auf die Basisplatte aufgesetzte, darauf formschlüssig gesicherte Baueinheit mit einer unteren Bodenplatte, die vorzugsweise ein Polster trägt, das mit einem Überzug versehen ist. In der Bodenplatte sind schlüssellochförmige Langlöcher angebracht, die sich in Richtung Sitztiefe erstrecken und jeweils eine Erweiterung haben. Von der Oberseite der Basisplatte ragen Zapfen empor, die einen pilzkopfartigen Hinterschnitt haben, zusammen mit den Kronenelementen beim Aufsetzen des Sitzes auf die Basisplatte zum Durchtritt durch die Erweiterungen der Langlöcher bestimmt sind und nach Verschieben des Sitzes in Richtung maximaler Sitztiefe - in die fertig montierte Position - die Langlöcher hintergreifen. In der fertig montierten Position des Sitzes schlägt ein Stopper der Bodenplatte an der Basisplatte an und sichert somit den Sitz gegen unbeabsichtigtes Lösen von der Basisplatte.

Die Federeinheit hat ein Gehäuse, in dem eine auf Zug beanspruchte Schraubenfeder liegt und das erste Ende der Schraubenfeder fixiert ist. Das Gehäuse ist auf der zweiten Drehachse angelenkt. Das zweite Ende der Schraubenfeder ist an der Basisplatte verankert.

Das Gehäuse der Federeinheit ist in eine Aussparung in der Basisplatte eingesetzt. Das Gehäuse hat einen Federeinsteller, an dem das erste Ende der Schraubenfeder hängt, um bei Betätigung des Federeinstellers die Intensität der Vorspannung der Schraubenfeder zu wählen. Das zweite Ende der Schraubenfeder ist an einem Endstück befestigt, das in einem Nest der Basisplatte gehalten wird.

Die auf der Oberseite der Basisplatte angeordnete Stelleinheit umfasst einen mit dem Schalthebel verbundenen Schieber, der je nach Stellung die Relativverschiebung der Formstücke in den Öffnungen blockiert oder freigibt.

Zwischen dem Schalthebel und dem Schieber ist ein die Bewegung am Schalthebel auf den Schieber übertragender Verbinder angeordnet. Der einteilige Schieber hat:
- ein Armteil, das einerseits in einen abgewinkelten Ast übergeht, der mit einer Prellkante abschliesst;
- ein andererseits des Armteils ansetzendes Plattenteil, welches innerlich einen flächigen Freischnitt hat, von dem sich der Freischnitt in eine seitliche Gasse erstreckt; und
- Führungskonturen entlang des Armteils.

Die Prellkante am Ast liegt auf gleicher Höhe, wie eine die Gasse einerseits begrenzende Prellkante. Bei der Stellung des Schalthebels für die Arretierung der synchronen Auslenkung von Rückenlehne und Sitz aus der Nullposition von Rückenneigung und Sitzneigung heraus sind die beiden Prellkanten am Schieber dazu bestimmt, an den Formstücken anzustehen und damit deren Relativverschiebung in den Öffnungen zu blockieren.

Der Schalthebel hat ein auf einer Sicherungsfeder steckendes Rastelement, und auf der Oberseite der Basisplatte ist eine Ankerkontur angeordnet. In den beiden Endlagen des Schalthebels für die Arretierung bzw. Freigabe der synchronen Auslenkung von Rückenlehne und Sitz kommt das Rastelement mit der Ankerkontur in Eingriff und stabilisiert somit die binäre Schaltfunktion. Zwischen dem Schalthebel und dem Verbinder ist eine Transmissionsfeder angeordnet, die ein Speicherglied beim Umschalten des Schalthebels darstellt, nämlich:
- beim Umschalten in die Arretierung der synchronen Auslenkung von Rückenlehne und Sitz während einer aus der Nullposition von Rückenneigung und Sitzneigung ausgelenkten Rückenlehne mit korrespondierender Neigung des Sitzes, wobei, sobald die Nullposition der Rückenneigung und Sitzneigung eingenommen ist, die durch das Umschalten in die Transmissionsfeder gespeicherte Energie den Schieber in die Arretierstellung bewegt; und
- beim Umschalten in die Freigabe der synchronen Auslenkung von Rückenlehne und Sitz während einer vom Benutzer gewichtsbelasteten Nullposition von Rückenneigung, wobei, sobald in der Nullposition der Rückenneigung eine definierte Gewichtsbelastung unterschritten ist, die durch das Umschalten in die Transmissionsfeder gespeicherte Energie den Schieber in die Freigabestellung bewegt.

Die am Schieber entlang seines Armteils vorgesehenen Führungskonturen wirken formschlüssig mit an der Oberseite der Basisplatte vorhandenen Führungsstegen zusammen, um den Schieber längs seiner Bewegungsstrecke gesichert zu führen.

Erfindungsgemäß ist auf der zweiten Drehachse jeweils aussen an den beiden Armen der Basisstütze zwecks Verminderung der Reibung eine Rolle angeordnet, auf der die Basisplatte bei der synchronen Auslenkung von Rückenlehne und Sitz abrollt. Die Rollen sind in an der Unterseite der Basisplatte nutförmig vertieften Rollenbahnen eingebettet, wodurch zwischen den Rollen und der Basisplatte eine Führung entsteht. An der Basisplatte sind im Bereich der Öffnungen positionierte Taschen vorgesehen, die der Aufnahme von Abdeckstreifen dienen, welche von der Unterseite der Basisplatte die Öffnungen als Schutz vor Einklemmungen verschliessen.

Der Rückenträger ist ein mehrfach gebogener, symmetrisch geformter Bügel, vorzugsweise als einstückig hergestelltes Kunststoffspritzteil ausgebildet. Durch die beiden freien Enden des Rückenträgers erstreckt sich je ein Achsloch, die zueinander fluchten und für die Anlenkung auf der ersten Drehachse bestimmt sind. Von den freien Enden aufwärts in den Rückenträger ist ein horizontal, auf der dritten Drehachse verlaufender hinterer Achsstab eingefügt, auf dem aufsitzend der rückseitige Bereich der Basisplatte angelenkt ist.

Der Rückenträger ist oben mittig mit einem Anschluss versehen, der zur Befestigung eines Lehnenteils dient, das sich vorzugsweise in wählbarer Höhenposition am Anschluss fixieren lässt. Von jeder Seite der Basisplatte weist ein Fortsatz abwärts, der eine abwärts offen mündende Achsmulde hat, welche zum übergreifenden Einhängen auf dem Achsstab bestimmt ist. In die Achsmulden eingefügte schalenförmige Einsätze, welche den jeweiligen durchragenden Abschnitt des Achsstabs umbetten und eine Lagerfunktion haben, verhindern zugleich das unbeabsichtigte Aushängen des Achsstabs aus den Fortsätzen.

An der Unterseite der Bodenplatte ist ein Raster vorgesehen. Auf der Oberseite der Basisplatte ist ein Tiefenhebel geführt, der eine zur Verzahnung mit dem Raster komplementäre Gegenkontur hat. Durch Betätigung des Tiefenhebels lässt sich die Verzahnung zwischen Raster und Gegenkontur temporär lösen, um während des Zustands der gelösten Verzahnung den auf der Basisplatte montierten Sitz in eine wählbare Sitztiefe zu schieben.

In einem Standrohr im Untergestell ist eine in der Höhe verstellbare Gasfeder angeordnet, auf der die Basisstütze befestigt ist, welche die Mechanik trägt, die ihrerseits den Sitz trägt. Mittels Betätigung eines die Gasfeder schaltenden Höhenhebels lässt sich der Sitz auf eine den Bedürfnissen eines Benutzers entsprechende Höhe einstellen. Der Verbund aus Sitz und Rückenlehne ist auf dem Untergestell um eine Vertikalachse drehbar.

### Kurzbeschreibung der beigefügten Zeichnungen

Es zeigen:
Figur 1A - den erfindungsgemässen Stuhl, in Nullposition, in perspektivischer Frontansicht;
Figur 1B - den Stuhl gemäss Figur 1A, in Seitenansicht;
Figur 1C - den Stuhl gemäss Figur 1A, in perspektivischer Rückansicht;
Figur 1D - den Stuhl gemäss Figur 1A, in perspektivischer Unteransicht;
Figur 1E - den Stuhl gemäss Figur 1A, ohne Sitzpolster, in perspektivischer Frontansicht;
Figur 1F - den Stuhl gemäss Figur 1A, ohne Sitzpolster, in perspektivischer Rückansicht;
Figur 1G - den Stuhl gemäss Figur 1A, ohne Sitzpolster, in perspektivischer Unteransicht;
Figur 1H - den Stuhl gemäss Figur 1A, in maximaler Neigeposition, in Seitenansicht;
Figur 2A - die Hauptbaugruppen des Stuhls gemäss Figur 1A, in perspektivischer Explosivansicht, von oben;
Figur 2B - die Darstellung gemäss Figur 2A, in perspektivischer Explosivansicht, von unten;
Figur 3A - den Stuhl gemäss Figur 1A, in perspektivischer Explosivansicht, von oben;
Figur 3B - die Darstellung gemäss Figur 3A, in perspektivischer Explosivansicht, von unten;
Figur 4A - das vergrösserte Detail X1 aus Figur 3A;
Figur 4B - das vergrösserte Detail X2 aus Figur 3B;
Figur 5A - das vergrösserte Detail X3 aus Figur 4A;
Figur 5B - das vergrösserte Detail X4 aus Figur 4B;
Figur 6A - das vergrösserte Detail X5 aus Figur 4A;
Figur 6B - das vergrösserte Detail X6 aus Figur 4B;
Figur 7A - das vergrösserte Detail X7 aus Figur 4A;
Figur 7B - das vergrösserte Detail X8 aus Figur 4B;
Figur 8A - das vergrösserte Detail X9 aus Figur 3A;
Figur 8B - das vergrösserte Detail X10 aus Figur 3B;
Figur 9A - das vergrösserte Detail X11 aus Figur 3A;
Figur 9B - das vergrösserte Detail X12 aus Figur 3B;
Figuren 10A bis 10L: die wesentlichen Phasen des Zusammenbaus des Stuhls gemäss Figur 1A, als Prinzipdarstellungen;
Figur 10A - erste Phase: Bereitstellung aller Einzelteile, Untergestell und Bodenplatte in verkleinertem Massstab in Relation zu übrigen Stuhlteilen, in perspektivischer Explosivansicht, von oben;
Figur 10B - zweite Phase: Feder, Haken und Endstück aus Figur 7A, zusammengebaut;
Figur 10C - dritte Phase: den Zusammenbau gemäss Figur 10B in das Gehäuse aus Figur 7A eingesetzt und mit Federeinsteller versehen;
Figur 10D - vierte Phase: den Zusammenbau gemäss Figur 10C, montiert auf der Trägereinheit aus Figur 6A;
Figur 10E - fünfte Phase: den Zusammenbau aus Basisplatte, Stelleinheit und Tiefenhebel mit angenäherten Abdeckstreifen gemäss Figur 5A;
Figur 10F - sechste Phase: den Zusammenbau gemäss Figur 10E mit eingesetzten Abdeckstreifen;
Figur 10G - siebte Phase: den Zusammenbau gemäss Figur 10F auf dem Zusammenbau gemäss Figur 10D positioniert, mit angenähertem Rückenträger, Einsätzen, Kronenelementen und Lagermitteln;
Figur 10H - achte Phase: den Zusammenbau gemäss Figur 10G, mit montierten Einsätzen, Lagermitteln und Rückenträger, angedockt an Trägereinheit und Basisplatte;
Figur 10J - die Darstellung gemäss Figur 10H, in Perspektivansicht von oben;
Figur 10K - neunte Phase: den Zusammenbau gemäss Figur 10H, mit eingesetzten Einsätzen, angenähertem Lehnenteil und Justiermitteln, in rückseitiger Perspektivansicht;
Figur 10L - zehnte Phase: den Zusammenbau gemäss Figur 10K, mit am Rückenträger angedocktem Lehnenteil;
Figuren 11A bis 11F: Funktion der Stelleinheit in charakteristischen Positionen, als Prinzipdarstellungen;
Figur 11A - den Stuhltorso, Stelleinheit blockiert, Rücken- und Sitzneigung in Nullposition, in perspektivischer Draufsicht;
Figur 11B - die Darstellung gemäss Figur 11A, in Seitenansicht;
Figur 11C - den Stuhltorso gemäss Figur 11A, Stelleinheit unblockiert, Rücken- und Sitzneigung in Nullposition, in perspektivischer Draufsicht;
Figur 11D - die Darstellung gemäss Figur 11C, in gewechselter Perspektivansicht;
Figur 11E - den Stuhltorso, Stelleinheit unblockiert, Rücken- und Sitzneigung in maximaler Neigeposition, in perspektivischer Draufsicht;
Figur 11F - die Darstellung gemäss Figur 11E, in Seitenansicht;
Figuren 12A bis 12H: Basisplatte, Stelleinheit und Tiefenhebel gemäss Figur 5A in modifizierter Ausführung sowie deren Funktion in charakteristischen Positionen, als Prinzipdarstellungen;
Figur 12A - die Bauteile gemäss Figur 5A in modifizierter Ausführung, in perspektivischer Explosivansicht von oben;
Figur 12B - das vergrösserte Detail X13 aus Figur 12A;
Figur 12C - die Basisplatte gemäss Figur 12A mit Einbauten, Stelleinheit blockiert, in Draufsicht;
Figur 12D - das vergrösserte Detail X14 aus Figur 12C;
Figur 12E - den Zusammenbau gemäss Figur 12C, Stelleinheit unblockiert, in perspektivischer Draufsicht;
Figur 12F - die Darstellung gemäss Figur 12E, in Draufsicht;
Figur 12G - das vergrösserte Detail X15 aus Figur 12E;
Figur 12H - das vergrösserte Detail X16 aus Figur 12F;
Figur 13 - den Stuhltorso gemäss Figur 11A, mit montiertem Sitz, Sitztiefe in beiden Endstellungen, in Seitenansicht; und
Figur 14 - den Stuhltorso gemäss Figur 11A, Federeinsteller in beiden Endstellungen, in Frontansicht.

### Ausführungsbeispiel

Anhand der beiliegenden Zeichnungen erfolgt nachstehend die detaillierte Beschreibung eines Ausführungsbeispiels zum erfindungsgemässen Stuhl mit einzelnen Bauteilen auch in modifizierter Konstruktion.

Für die gesamte weitere Beschreibung gilt folgende Festlegung. Sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden Figurenbeschreibungen Bezug genommen. Im Interesse der Übersichtlichkeit wird auf die wiederholte Bezeichnung von Bauteilen in nachfolgenden Figuren zumeist verzichtet, sofern zeichnerisch eindeutig erkennbar ist, dass es sich um "wiederkehrende" Bauteile handelt.

### Figuren 1A bis 1G

Der Stuhl mit zueinander synchroner Auslenkung zwischen Rückenlehne **9** und Sitz **25** besteht im wesentlichen aus dem zum Aufsetzen auf den Boden bestimmten Untergestell **1,** die darauf ruhende synchrone Auslenkung bewirkende Mechanik **2,** welche den Sitz **25** trägt, und die an der Mechanik **2** angelenkte Rückenlehne **9.** Gegenwärtig befinden sich Sitz **25** und Rückenlehne **9** in der Nullposition **Ro,So,** d.h. der Sitz **25** erstreckt sich quasi horizontal, während die Rückenlehne **9** so steht, dass das daran vorgesehene Lehnenpolster **99** eine zum Sitz **25** synchrone, im Prinzip vertikale Ausrichtung, einnimmt. Das Untergestell **1** hat einen sternförmigen Fuss **10** - versehen mit mehreren Bodenelementen **14,** z.B. Rollen -, von dem sich zentrisch aufwärts ein vertikales Standrohr **11** erstreckt, in dem die Höhengasfeder **12** aufgenommen ist. Die Höhengasfeder **12** dient zur variablen Höheneinstellung des Sitzes **25** entsprechend den Bedürfnissen der Benutzer durch Betätigung des Höhenhebels **20.** Zugleich erlaubt die Höhengasfeder **12** den Sitz **25** um eine Vertikalachse **V** zu drehen, wie dies für komfortable Bürostühle üblich ist.

Die zweiarmige, gabelförmige Basisstütze **50** ist als Bestandteil der Mechanik **2** auf der Höhengasfeder **12** starr befestigt. Mittels des zur Mechanik **2** gehörenden Federeinstellers 67 lässt sich der Widerstand bei der Auslenkung von Sitz **25** und Rückenlehne **9,** von der Nullposition **Ro,So** ausgehend, erhöhen bzw. die Rückstellkraft hin zur Nullposition **Ro,So** reduzieren.

Durch das untere Ende der Basisstütze **50** erstreckt sich die feststehende erste Drehachse **D1,** auf der jeweils an den beiden Aussenflanken der Basisstütze **50** das untere Ende eines mehrfach gebogenen Rückenträgers **91** der Rückenlehne **9** angelenkt ist. Von der ersten Drehachse **D1** erstrecken sich die beiden unteren Enden des Rückenträgers **91** aufwärts zunächst bis in eine ortsveränderliche dritte Drehachse **D3,** welche quer unterhalb des Sitzes **25** verläuft und sich bei Verstellung der Mechanik **2** um die erste Drehachse **D1** bewegt. Am vorderen Ende der Basisstütze **50,** quasi unterhalb des Sitzes **25,** erstreckt sich eine zweite feststehende Drehachse **D2.** Von der dritten Drehachse **D3** geht der Rückenträger **91** in einen Lehnenabschnitt zur Bildung von Armlehnen über, welche in einem Bogenabschnitt die Rückenlehne **9** hinten umrahmt. Der Rückenträger **91** ist oben mittig mit einem Anschluss **97** versehen, um daran die Lehnenplatte **93** zu befestigen, an welcher wiederum das Lehnenpolster **99** fixiert ist. Durch Betätigung des Hebels **950** lässt sich der Verbund aus Lehnenplatte **93** und Lehnenpolster **99** in frei wählbarer Höhenposition am Anschluss **97** arretieren.

### Figur 1H

Jetzt befinden sich Sitz **25** und Rückenlehne **9** in der maximalen Neigeposition **Rmax,Smax,** d.h. der Sitz **25** ist nach hinten zur Rückenlehne **9** hin abgesenkt. Die Rückenlehne **9** steht so, dass das daran vorgesehene Lehnenpolster **99** eine zum Sitz **25** synchrone, nun rückwärts geneigte Ausrichtung einnimmt.

### Figuren 2A bis 4B

Die Hauptbaugruppen der Stuhlkonstruktion sind:
- ein herkömmliches Untergestell **1;**
- die Mechanik **2** mit der Basisplatte **3,** der Trägereinheit **5,** der Federeinheit **6,** der Stelleinheit **7,** dem Höhenhebel **20,** dem Tiefenhebel **8** und der Bodenplatte **4** als Bestandteil des Sitzes **25;** und
- die Rückenlehne **9** mit dem Rückenträger **91,** dem daran befestigten Anschluss **97** und dem Lehnenteil **92.**

Die Basisplatte **3** hat eine Oberseite **30** sowie eine Unterseite **31** und wird quasi an ihrem hinteren Ende - im montierten Zustand - von dem horizontal auf der dritten Drehachse **D3** verlaufenden hinteren Achsstab **98** durchragt, auf dem aufsitzend der rückseitige Bereich der Basisplatte **3** angelenkt ist. Frontseitig liegt die Basisplatte **3** verschiebbar auf der Basisstütze **50.** Beidseits der Basisplatte **3** liegen Einsätze **38** in Erstreckungsrichtung der dritten Drehachse **D3** zur Montage bereit. Längliche Abdeckstreifen **39** sind beabstandet zum vorderen Ende der Basisplatte **3** positioniert, welche zum Einschieben in dafür beschaffene Taschen **309** vorgesehen sind. Die Oberseite **30** der Basisplatte **3** dient zur Aufnahme des Tiefenhebels **8** sowie der Stelleinheit 7 mit Schalthebel **70,** Verbinder **71** und Schieber **72.**

An der Bodenplatte **4** wird das Polster **48** mit dem Bezug **49** befestigt, wobei die Bodenplatte **4** auf der Basisplatte **3** in deren Längsrichtung - quer zur Drehachse **D3** - verschiebbar gelagert ist. Die Position der Bodenplatte **4** auf der Basisplatte **3** ist anhand des Tiefenhebels **8** einstellbar, welcher seitlich der Basisplatte **3** angeordnet ist. Der Sitz **25** ist auf die Basisplatte **3** aufgesetzt und bildet mit der Bodenplatte **4** eine formschlüssig gesicherte Baueinheit. Unterhalb der auf der Trägereinheit **5** aufliegenden Basisplatte **3** ist die Federeinheit **6** angeordnet. Die Stelleinheit **7** besteht aus dem Schalthebel **70,** dem Verbinder **71** und dem Schieber **72,** mittels denen die Sitzneigung **S₀,Sₘₐₓ** bzw. Rückenneigung **R_{0,}Rₘₐₓ** von einer gelösten Stellung in eine blockierte Stellung und umgekehrt realisiert werden kann.

Die Rückenlehne **9** setzt sich aus dem Rückenträger **91,** durch den sich die beiden Drehachsen **D1** und **D3** erstrecken, und dem mittig am oberen Ende des Trägers **91** vorhandenen Anschluss **97** zusammen, an welchem das Lehnenteil **92** höhenverstellbar befestigt ist. Der Rückenträger **91** ist ein mehrfach gebogener, symmetrisch geformter Bügel und vorzugsweise als einstückig hergestelltes Kunststoffspritzgussteil ausgebildet. Das Lehnenteil **92** besteht aus einer Lehnenplatte **93** und einem Lehnenpolster **99,** welches der Rückenpartie eines Benutzers zugewandt ist. Der Stuhl besitzt mit der Rückenlehne **9** ausserdem die beiden Armlehnen, die sich als Abschnitte des Trägers **91** beidseits vom Lehnenpolster **99** hin zur dritten Drehachse **D3** erstrecken. Der Abschnitt strukturiert sich in den Stützbereich, welcher von der dritten Drehachse **D3** aufwärts ragt, und in den im Prinzip horizontalen Auflagebereich, der bis auf Höhe des Lehnenpolsters **99** heranführt. Zwischen dem Stützbereich und dem Auflagebereich liegt ein bogenförmiger Übergang. Der Höhenhebel **20** dient zum Auslösen der Höhengasfeder **12,** welcher mittels des eine Drehachse bildenden Stifts **21** an der Mechanik **2** angebaut ist.

### Figuren 5A und 5B

Die im Wesentlichen rechteckige Basisplatte **3** hat an ihrer Oberseite **30** einen äusseren umlaufenden Plattenrand **36.** Entlang den beiden Längsseiten ist nahe der hinteren Kante jeweils ein Einschnitt **306** vorhanden, welcher den Plattenrand **36** unterbricht. Die beiden Einschnitte **306** dienen der Aufnahme des Schalthebels **70** bzw. des Tiefenhebels **8.** Axial zu den beiden Einschnitten **306** erheben sich von der Oberseite **30** je vier im Rechteck angeordnete Führungszapfen **303,** welche der Positionierung des Schalthebels **70** und des Tiefenhebels **8** dienen. Zur Einbettung der Feder **85** ist eine U-förmige Aufnahme **302** zwischen zwei Führungszapfen **303** angeordnet, die dem Tiefenhebel **8** zugewandt sind. Zwischen zwei dem Schalthebel **70** zugewandten Führungszapfen **303** befindet sich auf der Oberseite **30** eine wellenförmige Ankerkontur **308.** Nahe dem hinteren Plattenrand **36** und jeweils benachbart zu den vier im Rechteck angeordneten Führungszapfen **303** erhebt sich von der Oberseite **30** jeweils ein Zapfen **301** mit einem pilzkopfartigen Hinterschnitt - erzeugt durch eine in den Zapfen **301** eingedrehte Kopfschraube mit Unterlegscheibe - der zur Führung der Bodenplatte **4** dient. Ein ebenfalls von der Oberseite **30** empor ragender Lagerzapfen **304** ist zur Aufnahme des Verbinders **71** bestimmt. Zwischen den beiden Taschen **309** ist ein Paar voneinander beabstandeter Führungsstege **305** positioniert. Zwischen der linken Öffnung **34** und den Führungsstegen **305** ist ein Loch **307** vorhanden, das mit dem Anschlag **417** (s. Figur 8B) eine Begrenzung während der Einstellung der minimalen Sitztiefe **Tₘᵢₙ** beim Verschieben der Bodenplatte **4** auf der Basisplatte **3** bildet, so dass der Sitz **25** nicht zu weit nach hinten bewegt werden kann und damit ein unbeabsichtigtes Lösen von der Basisplatte **3** vermieden wird. Zentrisch hat die Basisplatte **3** eine rechteckförmige Aussparung **33,** zu der sich ein Nest **32** öffnet. In Erstreckungsrichtung der beiden Taschen **309** hat die Basisplatte **3** jeweils eine langgestreckte Öffnung **34.** Die beiden Öffnungen **34** sind rechtwinklig zu den querlaufenden Drehachsen **D1,D2,D3** ausgerichtet. An der Unterseite **31** geht vom hinteren Plattenrand **36** an den beiden äusseren Ecken jeweils ein Fortsatz **310** in die Seitenflanke der Basisplatte **3** über, in dem eine Achsmulde **311** vorhanden ist. Der jeweilige Abdeckstreifen **39** hat zentrisch ein Loch **390.**

Der längliche Schalthebel **70** hat eine Oberseite **700** und eine Unterseite **701.** An beiden Längsseiten sind jeweils zwei zueinander beabstandete Hinterschnitte **703** vorhanden, wobei sich zwei Hinterschnitte **703** jeweils gegenüberliegen. Die Hinterschnitte **703** sind komplementär zu den Führungszapfen **303** beschaffen und dienen im montierten Zustand zur Positionierung des Schalthebels **70** auf der Basisplatte **3.**

Von einer Längsseite erstreckt sich ein Fortsatz **702,** von dem ein aufragender Dorn absteht. Dem Griffteil des Schalthebels **70** gegenüberliegend ist ein zentrisch angeordneter Haken **706** in Gestalt einer Federzunge vorhanden, die zwischen Längsnuten freigeschnitten ist. Der strebenartige Verbinder **71** hat an einem Ende ein erstes Loch **710,** dem eine am anderen Ende vorhandene Perforation gegenüberliegt. Zwischen dem ersten Loch **710** und der Perforation ist ein zweites Loch **714** positioniert, in dem im montierten Zustand des Verbinders **71** der Lagerzapfen **304** steckt. In der Perforation wird der Dorn des Schalthebels **70** aufgenommen.

Der flache Schieber **72** hat ein längliches Armteil **720,** von dessen vorderem Ende sich ein Ast **724** erstreckt mit einer daran vorhandenen äusseren Prellkante **726.** Am hinteren Ende des Armteils **720** setzt ein Plattenteil **723** mit einem inneren Freischnitt **725** an, vom dem eine Gasse **728** rechtwinklig abgeht, deren frontseitige Begrenzung die innere Prellkante **727** darstellt. Die beiden Prellkanten **726,727** fluchten zueinander. Von der Unterseite des Schiebers **72** erstreckt sich am äusseren Rand des Plattenteils **723** ein Stift **721,** der im montierten Zustand im ersten Loch **710** des Verbinders **71** steckt.

Der längliche Tiefenhebel **8** hat eine Oberseite **80** und eine Unterseite **81.** An beiden Längsseiten sind jeweils zwei zueinander beabstandete Hinterschnitte **83** vorhanden, wobei sich die Hinterschnitte **83** paarweise gegenüberliegen. Die Hinterschnitte **83** und Führungszapfen **303** wirken im montierten Zustand zusammen, um den Tiefenhebel **8** auf der Basisplatte **3** zu positionieren. Am zum Griffteil gegenüberliegenden Ende ist auf der Oberseite **80** eine verzahnte Gegenkontur **84** vorhanden. An seiner Unterseite **81** hat der Tiefenhebel **8** zwei zueinander fluchtende Stege **82,** welche die beiden Endstellungen des Tiefenhebels **8** im Zusammenwirken mit der Aufnahme **302** definieren.

### Figuren 6A und 6B

Die Trägereinheit **5** setzt sich aus der gabelförmigen Basisstütze **50,** den Kronenelementen **56,** dem vorderen Achsstab **57,** den Hülsen **58** und den Rollen **59** zusammen. Die Basisstütze **50** hat ein U-förmiges Mittelteil **54,** von dem zwei zueinander beabstandete, aufspreizend verlaufende Arme **53** abgehen. Durch das Mittelteil **54** verlaufen ein erstes Achsloch **51** mit der zentrischen, sich darin erstreckenden ersten Drehachse **D1** sowie die dazu rechtwinklige Vertikalachse **V,** auf der das Untergestell **1** aufgesetzt wird. Ein zweites Achsloch **52** verläuft nahe dem freien Ende jedes Arms **53,** wobei die zweiten Achslöcher **52** auf der zweiten Drehachse **D2** liegen. An den freien Enden der Arme **53** erstreckt sich jeweils ein aufwärts ragendes Formstück **55,** das zur Aufnahme des pilzartig hinterschnittenen Kronenelements **56** dient. Auf der zweiten Drehachse **D2** liegen der vordere Achsstab **57** und je ein Paar von Hülsen **58** sowie je eine Rolle **59** zum Einsetzen bereit.

### Figuren 7A und 7B

Die Federeinheit **6** besteht aus dem halbschalenförmigen Gehäuse **60,** welches zentrisch den Axialdurchgang **61** hat, der Feder **64,** dem Haken **65,** dem Endstück **66,** dem Federeinsteller **67,** dem Exzenter **68** sowie der Abdeckung **69.** Im montierten Zustand der Federeinheit **6** ist die Feder **64** zwischen dem Endstück **66** und dem Haken **65** im Gehäuse **60** eingespannt, wobei der Haken **65** sich durch den Axialdurchgang **61** erstreckt und im Exzenter **68** fixiert ist. Der Exzenter **68** ist wiederum zwischen Federeinsteller **67** und Abdeckung **69** positioniert, dabei ist der Exzenter **68** auf einer im Federeinsteller **67** vorhandenen Kurvenbahn geführt, so dass je nach Stellung des Federeinstellers **67** die Feder **64** mehr oder weniger gespannt wird. Rechtwinklig zum Axialdurchgang **61** erstreckt sich durch das Gehäuse **60** das zweite Achsloch **62,** durch welches die zweite Drehachse **D2** verläuft. An der Oberkante hat das Gehäuse **60** je ein Fixierorgan **63,** welche sich gegenüberliegen.

### Figuren 8A und 8B

Die Bodenplatte **4** hat eine Oberseite **40** und eine Unterseite **41.** Entlang der Oberseite **40** ist ein Kreuzgitter von Versteifungsrippen **400** vorhanden. Nahe der Hinterkante sind zwei zueinander beabstandete schlüssellochförmige hintere Langlöcher **411** vorgesehen, welche jeweils eine Erweiterung haben und auf die Hinterkante gerichtet sind. In Fluchtrichtung zu den beiden hinteren Langlöchern **411** liegen zwei vordere Langlöcher **44,** deren Erweiterungen der Vorderkante zugewandt sind. An der Unterseite **41** ist ein Raster **414** zur später beschriebenen Sitztiefenverstellung vorhanden sowie der Anschlag **417** und/oder ein Stopper **416,** welche jeweils den Sitz **25** gegen unbeabsichtigtes Lösen von der Basisplatte **3** sichern.

Der üblicherweise aus Stoff, einem Gestrick oder Leder bestehende Überzug **49** als Umhüllung des Polsters **48** wird an den vorzugsweise mehreren bügelförmigen Deckleisten **47** angenäht, dabei bleiben die an den Deckleisten **47** abgehenden Nasen **479** vom Überzug **49** ausgespart. Bei der Montage werden die Nasen **479** in die an der Unterseite **41** der Bodenplatte **4** vorhandenen Einschnitte **419** eingeclipst.

### Figuren 9A und 9B

Der Rückenträger **91** der Rückenlehne **9** hat an beiden Seiten jeweils eine Buchse **90** zum Einsetzen des hinteren Achsstabs **98.** Durch die Buchsen **90** und den hinteren Achsstab **98** verläuft die dritte Drehachse **D3.** Am unteren Abschnitt der beiden freien Enden des Rückenträgers **91** ist je ein Achsloch **910** vorhanden, die zueinander fluchten und für die Anlenkung auf der ersten Drehachse **D1** bestimmt sind. Auf der ersten Drehachse **D1** liegen beabstandet zum jeweiligen Achsloch **910** Lagermittel **96,** die aus einem Achszapfen **960** sowie einer Lagerschale **961** bestehen und der später beschriebenen Montage der Rückenlehne **9** an der Trägereinheit **5** dienen. Das Lehnenteil **92** setzt sich aus der Lehnenplatte **93** und dem Lehnenpolster **99** zusammen. Am Lehnenpolster **99** ist rückseitig eine zur Lehnenplatte **93** komplementäre Vertiefung **993** vorhanden, in welcher die Lehnenplatte **93** fixiert eingesetzt wird. Die Lehnenplatte **93** hat zentrisch ein Konterstück **94,** das mit dem Anschluss **97** am Rückenträger **91** höhenverschieblich verbunden wird. Das aus dem Hebel **950,** einem Achsstift **951,** einer Scheibe **952** und der Schraube **953** bestehende Justiermittel **95** ist zur Befestigung des Lehnenteils **92** am Anschluss **97** bestimmt.

### Figuren 10A bis 10L

Diese Figurenfolge illustriert die wesentlichen Phasen des sukzessiven Zusammenbaus der Mechanik **2** und der Rückenlehne **9** des Stuhls mit den dazugehörigen Bauteilen.

### Figur 10A (Erste Phase)

Zunächst werden alle für den Zusammenbau des Stuhls benötigten Einzelteile bereitgestellt, wie die Basisplatte **3,** die Trägereinheit **5,** die Federeinheit **6,** die Stelleinheit **7,** der Tiefenhebel **8** und die Rückenlehne **9.** Das Untergestell **1** und die Bodenplatte **4** sind gegenüber den anderen Bauteilen aufgrund der beschränkt verfügbaren Zeichnungsfläche in verkleinertem Massstab dargestellt.

### Figur 10B (Zweite Phase)

Die Feder **64** steckt mit ihrem ersten Ende auf dem Haken **65,** dessen Verzahnung mit der Innenfläche der Feder **64** Formschluss hat. Das zweite Ende der Feder **64** steckt auf einem zum Endstück **66** gehörenden Zapfen, der eine rillenförmige Profilierung hat, die ebenfalls mit der Innenfläche der Feder **64** formschlüssig ist.

### Figur 10C (Dritte Phase)

Der Federeinsteller **67** wird auf den Axialdurchgang **61** des Gehäuses **60** ausgerichtet, um den Exzenter **68** vonseiten des Federeinstellers **67** hindurch in den Axialdurchgang **61** einzuführen. Die Einheit aus auf Zug beanspruchter Feder **64** - in Gestalt einer Schraubenfeder -, Haken **65** und Endstück **66** wird nun in das Gehäuse **60** eingesetzt, dabei greift der Haken **65** in einen am Exzenter **68** vorhandenen Schlitz, und das Endstück **66** schliesst bündig mit dem Gehäuse **60** ab. Das Gehäuse **60** hat an seinen beiden zueinander parallel verlaufenden freien Oberkanten je ein nach aussen ragendes Stützelement **63,** die gegenüberliegend angeordnet sind. Im in die Basisplatte **3** eingesetzten Zustand hängen die Stützelemente **63** seitlich der Aussparung **33** auf der Oberseite **30** der Basisplatte **3.** Die frontseitig offene Mündung im Federeinsteller **67** ist mit der darin einsetzbaren Abdeckung **69** verschlossen.

### Figur 10D (Vierte Phase)

Die soweit zusammen gebaute Federeinheit **6** wird zwischen den beiden Armen **53** der Basisstütze **50** so positioniert, dass deren zweite Achslöcher **52** mit den zweiten Achslöchern **62** der Federeinheit **6** auf der zweiten Drehachse **D2** zueinander ausgerichtet sind, um den vorderen Achsstab **57** hindurchzustecken, der sich somit entlang der zweiten Drehachse **D2** erstreckt. Zuvor wurden die Hülsen **58** an der Aussenseite und der Innenseite jedes Arms **53** in den zweiten Achslöchern **52** als Lagerschalen positioniert. Damit ist die Federeinheit **6** auf der feststehenden zweiten Drehachse **D2** angelenkt. An den beiden äusseren Enden des vorderen Achsstabs **57,** die aus dem zugehörigen zweiten Achsloch **52** herausragen, ist jeweils eine Rolle **59** montiert.

### Figur 10E (Fünfte Phase)

Beim Einbau der Stelleinheit **7** in die Basisplatte **3** wird zunächst der Schalthebel **70** auf der Oberseite **30** der Basisplatte **3** montiert, so dass die Hinterschnitte **703** unter den Führungszapfen **303** zu liegen kommen. Der Haken **706** am Schalthebel **70** greift in die Ankerkontur **308** der Basisplatte **3** und dient der Positionierung des Schalthebels **70** in seinen beiden Endstellungen. Anschliessend wird der Verbinder **71** eingesetzt, so dass seine Perforation auf dem Dorn des Schalthebels **70** hängt. Zugleich sitzt der einen Drehpunkt für den Verbinder **71** bildende Lagerzapfen **304** der Basisplatte **3** im zweiten Loch **714** des Verbinders **71.** Nach Einfügen des Schiebers **72** greift sein Stift **721** in das erste Loch **710** des Verbinders **71** angedockt, und das Armteil **720** des Schiebers **72** liegt zwischen den beiden Führungsstegen **305** der Basisplatte **3.** Beim eingesetzten Tiefenhebel **8** kommen seine Hinterschnitte **83** unter den Führungszapfen **303** zu liegen, welche ausserdem beidseits am Tiefenhebel **8** anstehen. Die Feder **85** liegt in der Aufnahme **302,** wobei der vordere Steg **82** des Tiefenhebels **8** gegen das freie Ende der Feder **85** drückt und der hintere Steg **82** in der Ruhestellung des Tiefenhebels **8** gegen die Querrippe der Aufnahme **302** anschlägt.

### Figur 10F (Sechste Phase)

Die beiden Abdeckstreifen **39** sind in die Taschen **309** an der Unterseite **31** der Basisplatte **3** eingeschoben und schützen somit die Benutzer des Stuhls vor unbeabsichtigtem Eingriff in die Öffnungen **34.**

### Figur 10G (Siebte Phase)

Auf den Zusammenbau von Trägereinheit **5** und Federeinheit **6** ist die Basisplatte **3** aufgesetzt, dabei ragen die Formstücke **55** der Trägereinheit **5** in die Öffnungen **34** der Basisplatte **3** und werden darin geführt. Die Kronenelemente **56** sind noch nicht auf den Formstücken **55** montiert, sondern zunächst oberhalb der Basisplatte **3** positioniert. Die auf der zweiten Drehachse **D2** sitzenden beiden Rollen **59** ruhen in den an der Unterseite **31** der Basisplatte **3** nutförmig vertieften Rollenbahnen **319,** in denen bei synchroner Verstellung von Rückenlehne **9** und Sitz **25** die Rollen **59** längs abrollen und geführt sind.

Dem obigen Zusammenbau ist der Rückenträger **91** mit dem daran befindlichen Anschluss **97** und dem in den beidseits vorhandenen Buchsen **90** steckenden hinteren Achsstab **98** angenähert, so dass der hintere Achsstab **98** auf die Fortsätze **310** an der Hinterkante der Basisplatte **3** ausgerichtet ist. Jeder Fortsatz **310** hat eine abwärts offen mündende Achsmulde **311,** welche zum übergreifenden Einhängen auf dem Achsstab **98** bestimmt ist. Zur weiteren Montage bereitgestellt sind die zwei Paare halbschalenförmiger Einsätze **38** sowie die auf der ersten Drehachse **D1** einzubauenden Lagermittel **96.**

### Figur 10H und 10J (Achte Phase)

In jeder Achsmulde **311** ist ein Paar der Einsätze **38** eingefügt, welche den durchragenden hinteren Achsstab **98** umkapseln und in den Achsmulden **311** sichern. Damit sind die Basisplatte **3** und der Rückenträger **91** miteinander auf der dritten Drehachse **D3** miteinander verbunden. Bei der Montage der Einsätze **38** werden diese zunächst paarweise auf den hinteren Achsstab **98** aufgeclipst. Anschliessend werden der Achsstab **98** mit den darauf hängenden Einsätzen **38** gemeinsam mit den Achsmulden **311** auf die dritte Drehachse **D3** ausgerichtet, so dass man die Einsätze **38** auf dem hinteren Achsstab **98** seitlich in die Achsmulden **311** einschieben kann.

Die unteren freien Enden des Rückenträgers **91** sind auf der ersten Drehachse **D1** an der Trägereinheit **5** unter Verwendung der Lagermittel **96** - Achszapfen **960** und Lagerschalen **961** - angelenkt. Die Lagerschalen **961** liegen zwischen dem Mittelteil **54** der Trägereinheit **5** und dem jeweiligen Ende des Rückenträgers **91,** zugleich ragt von aussen jeweils ein Achszapfen **960** durch das Achsloch **910,** die zwischengefügte Lagerschale **961** in das erste Achsloch **51.**

### Figur 10K (Neunte Phase)

Jeweils eines der beiden pilzartig hinterschnittenen Kronenelemente **56** ist auf den Formstücken **55** fixiert, z.B. aufgeschraubt. Dabei überragen die Kronenelemente **56** die Breite der Öffnungen **34,** bilden somit einen Niederhalter für die Sitzplatte **3** und sichern die Führung der Formstücke **55** in der jeweils zugehörigen Öffnung **34.** Die von der Oberseite **30** der Basisplatte **3** empor ragenden Zapfen **301** sind zusammen mit den Kronenelementen **56** beim Aufsetzen des Sitzes **25** auf die Basisplatte **3** in nach hinten geschobener Position zum Durchtritt durch die Erweiterungen der Langlöcher **44,411** bestimmt und übergreifen nach Vorziehen diese Langlöcher **44,411.**

Das Lehnenteil **92** mit der in seiner Vertiefung **993** fest eingesetzten Lehnenplatte **93** ist bereitgestellt. Hierbei ist das rückseitig an der Lehnenplatte **93** vorhandene Konterstück **94** dem am Rückenträger **91** vorhandenen Anschluss **97** zugewandt. Die für die Verbindung zwischen dem Konterstück **94** des Lehnenteils **92** und dem Anschluss **97** am Rückenträger **91** benötigten Justiermittel **95** - bestehend aus Hebel **950,** Achsstift **951,** Scheibe **952** und Schraube **953** - sind bereitgestellt.

### Figur 10L (Zehnte Phase)

Die Scheibe **952** und die Schraube **953** sind in das Konterstück **94** eingeschoben, wobei die rückseitig aus dem Konterstück **94** herausragende Schraube **953** in den Anschluss **97** eingreift, welcher das Konterstück **94** umschliesst. Mittels Betätigung des zu montierenden Hebels **950,** in dem der Achsstift **951** steckt, lässt sich die Höhenposition des Lehnenteils **92** einstellen.

### Figuren 11A bis 11F

In dieser Figurenfolge werden die Bewegungsabläufe der mit der Basisplatte **3** verbundenen Stelleinheit **7,** ausgehend von der blockierten Rücken- und Sitz-neigung in Nullstellung **Ro,So,** hin zur unblockierten Rücken- und Sitzneigung in maximaler Neigestellung **Rₘₐₓ,Sₘₐₓ** dargestellt. Der blockierte oder freigegebene Zustand der Synchronbewegung zwischen Sitz **25** und Rückenlehne **9** hängt von der Stellung des mit dem Schalthebel **70** über den Verbinder **71** verrückbaren Schiebers **72** ab. Die Relativverschiebung der ortsfesten Formstücke **55** mit den aufgesetzten Kronenelementen **56** in den sich verschiebenden Öffnungen **34** bei einer Synchronbewegung ist durch Blockierung unmöglich oder bei aufgehobener Blockierung möglich.

### Figuren 11A und 11B

Bei gezogenem Schalthebel **70,** der stabil in dieser Stellung verharrt, ist durch Umlenkung über den Verbinder **71** der Schieber **72** in entgegengesetzte Richtung bewegt. Damit stehen seine äussere und innere Prellkante **726,727** an den Kronenelementen **56** an, und die Verschiebung der Öffnungen **34** in der Basisplatte **3** gegen die ortsfesten Formstücke **55** mit ihren Kronenelementen **56** ist blockiert. Die Basisplatte **3** befindet sich in der Nullposition ihrer Sitzneigung **S₀** und der Rückenlehnenbügel **91** in der Nullposition ihrer Rückenneigung **R₀.**

Die Neigung in der Nullposition der Basisplatte **3** und die Neigung in der Nullposition des Rückenlehnenbügels **91** kann man mit der Nullposition der Rückenneigung **R₀** und der Nullposition der Sitzneigung **S₀** gleichsetzen, bei denen:
- die Rückenlehne **9** annähernd vertikal steht; und
- der Sitz **25** sich annähernd in der Horizontalen befindet (s. Figur 1A).

### Figuren 11C und 11D

Bei eingeschobenem Schalthebel **70** - als zweite stabile Stellung -, ist über den schwenkenden Verbinder 71 der Schieber 72 zur Seite gefahren und folglich seine äussere und innere Prellkante **726,727** von den Kronenelementen **56** abgerückt. Eine Verschiebung der Öffnungen **34** in der Basisplatte **3** gegen die ortsfesten Formstücke **55** mit ihren oben aufmontierten Kronenelementen **56** und des Freischnitts **725** im Schieber **72** gegen die Kronenelemente **56** wäre möglich, wenn der Benutzer einen definierten Mindestdruck gegen die Rückenlehne **9** ausüben würde. Gegenwärtig jedoch befindet sich die Basisplatte **3** weiterhin in der Nullposition ihrer Sitzneigung **S₀** und der Rückenlehnenbügel **91** weiterhin in der komplementären Nullposition seiner Rückenneigung **R₀.**

### Figuren 11E und 11F

Beim unblockierten Zustand der Stelleinheit **7,** wie in den Figuren 11C und 11D, wurde ein definierter Mindestdruck gegen die Rückenlehne **9** ausgeübt und der Sitz **25** zusammen mit der Rückenlehne **9** synchron in die maximale Sitzneigung **Sₘₐₓ** bzw. Rückenneigung **Rₘₐₓ** bewegt. Jetzt haben eine Verschiebung der Öffnungen **34** in der Basisplatte **3** gegen die ortsfesten Formstücke **55** mit ihren oben aufmontierten Kronenelementen **56** und des Freischnitts **725** im Schieber **72** gegen die Kronenelemente **56** stattgefunden. Die Basisplatte **3** befindet sich in der Maximalposition ihrer Sitzneigung **Sₘₐₓ** und der Rückenlehnenbügel **91** in der Maximalposition seiner Rückenneigung **Rₘₐₓ.**

Die Neigung in der Maximalposition der Basisplatte **3** und die Neigung in der Maximalposition des Rückenlehnenbügels **91** kann man mit der Maximalposition der Rückenneigung **Rₘₐₓ** und der Maximalposition der Sitzneigung **Sₘₐₓ** gleichsetzen, bei denen:
- die Rückenlehne **9** schräg nach hinten steht; und
- der Sitz **25** schräg nach hinten abgesenkt ist (s. Figur 1H).

### Figuren 12A bis 12H

In dieser Figurenfolge sind die Stelleinheit **7** und die Basisplatte **3** in modifizierter Ausführung gezeigt. Zur Verkürzung der Beschreibung werden nachfolgend nur die konstruktiven Unterschiede zur vorherigen Konstruktion erwähnt. Durchgehend befindet sich der Tiefenhebel **8** in der von der Feder **85** in die Basisplatte **3** hinein gezogenen Lage, in welcher die momentan gewählte Einstellung der Sitztiefe arretiert ist, da die Gegenkontur **84** des Tiefenhebels **8** mit dem Raster **414** an der Unterseite **41** der Bodenplatte **4** in Eingriff ist (s. Figuren 5A und 8B).

### Figuren 12A und 12B

Der Schalthebel **70** hat auf der Oberseite **700** eine Senke **705,** die nach rückseits offen ist, während sie nach vorn in einem Nest endet. Im Nest steht das eine Ende einer Sicherungsfeder **704** an und auf dem anderen axial beweglichen Ende steckt das verschiebliche Rastelement **708.** Vor dem Rastelement **708** befindet sich an der Oberseite **30** der Basisplatte **3** die Ankerkontur **308** in Gestalt einer keilförmigen Nocke, wobei je nach Stellung des Schalthebels **70** das Rastelement **708** sich links oder rechts von der Ankerkontur **308** positioniert und damit die binäre Schaltfunktion stabilisiert ist. Bei Änderung der Schaltstellung wird die Ankerkontur **308** vom Rastelement **708** für dessen Seitenwechsel übersprungen.

Ferner ist jetzt am Fortsatz **702** das eine Ende einer Transmissionsfeder **74** befestigt, deren anderes Ende am Verbinder **71** eingehängt ist, der zur Aufhängung am Schieber **72** führt. Der Schieber **72** hat entlang seines Armteils **720** beidseitig vorhandene Führungskonturen **722.** Auch am Plattenteil **723** sind Führungskonturen **722** vorhanden. Wiederum endet der Ast **724** mit der äusseren Prellkante **726,** welche zur inneren Prellkante **727** an der vom Freischnitt **725** abwinkelnden Gasse **728** fluchtet. Die Führungskonturen **722** werden von an der Oberseite **30** der Basisplatte **3** positionierten Führungsstegen **305** umgriffen. Damit ist der Schieber **72** auf der Basisplatte **3** geführt und ein dazu laterales oder aufwärts gerichtetes Abdriften des Schiebers **72** wird verhindert.

### Figuren 12C und 12D

Der Schalthebel **70** der Stelleinheit 7 befindet sich in der von der Basisplatte **3** limitiert herausgezogenen Stellung, in welcher der Schieber **12** nach links, in die die Synchronbewegung blockierende Position gefahren ist, so dass die Prellkanten **726,727** des Schiebers **72** an den Kronenelementen **56** stehen, wie in Figur 11A. Die nun vorhandene Transmissionsfeder **74** ist in dieser Situation gestaucht.

### Figuren 12E bis 12H

Der Schalthebel **70** der Stelleinheit **7** befindet sich in der in die Basisplatte **3** limitiert eingeschobenen Stellung, in welcher der Schieber **12** sich nach rechts, in die die Synchronbewegung freigebende Position, bewegt hat, so dass die Prellkanten **726,727** des Schiebers **72** von den Kronenelementen **56** zur Seite abgerückt sind, wie in Figur 11C. Die Transmissionsfeder **74** hat am angehängten Ende des Verbinders **71** gezogen.

Die zwischen dem Schalthebel **70** und dem Verbinder **71** angeordnete Transmissionsfeder **74** bildet ein Speicherglied beim Umschalten des Schalthebels **70,** nämlich:
a) beim Umschalten in die Arretierung der synchronen Auslenkung von Rückenlehne **9** und Sitz **25** während einer aus der Nullposition von Rückenneigung **R₀** und Sitzneigung **S₀** ausgelenkten Rückenlehne **9** mit korrespondierender Neigung des Sitzes **25,** wobei, sobald die Nullposition der Rückenneigung **R₀** und Sitzneigung **S₀** eingenommen ist, die durch das Umschalten in die Transmissionsfeder **74** gespeicherte Energie den Schieber **72** in die Arretierstellung bewegt; und
b) beim Umschalten in die Freigabe der synchronen Auslenkung von Rückenlehne **9** und Sitz **25** während einer vom Benutzer gewichtsbelasteten Nullposition von Rückenneigung **R₀,** wobei, sobald in der Nullposition der Rückenneigung **R₀** eine definierte Gewichtsbelastung unterschritten ist, die durch das Umschalten in die Transmissionsfeder **74** gespeicherte Energie den Schieber **72** in die Freigabestellung bewegt.

### Figur 13

Bringt man gegen die Wirkung der Feder **85** durch limitiertes Herausziehen des Tiefenhebels **8** seine Gegenkontur **84** mit dem Raster **414** ausser Eingriff, lässt sich der auf der Basisplatte **3** gehaltene Sitz **25** in der sogenannten Sitztiefe (**T**) zwischen der am weitesten vorgezogenen Position - bezeichnet als maximale Sitztiefe **Tₘₐₓ** - und der am weitesten zurück geschobenen Position - bezeichnet als minimale Sitztiefe **Tₘᵢₙ** -, entsprechend dem Bedürfnis des Benutzers, einstellen. Lässt man den Tiefenhebel **8** wieder in die Basisplatte **3** hineingleiten, wird die neu gewählte Einstellung arretiert.

### Figur 14

Mit Betätigung des Federeinstellers **67** wird der mit der Feder **64** verbundene Haken **65** mehr oder weniger weit auf den Federeinsteller **67** zu vorgezogen. Damit ändert sich die der Feder **64** verliehene Vorspannung. Eine geringere Vorspannung ist für Benutzer mit weniger Körpergewicht angebracht, die sich somit zur Ingangsetzung der Synchronbewegung ohne Kraftanstrengung gegen die Rückenlehne **9** drücken können. Bei Benutzern mit höherem Körpergewicht hingegen bedarf es einer intensiveren Abstützung durch die Mechanik **2** beim Anlehnen gegen die Rückenlehne **9,** so dass dann eine adäquat grössere Vorspannung einzustellen wäre.

## Patentansprüche

1. Stuhl mit zueinander synchroner Auslenkung zwischen Rückenlehne (**9**) und Sitz (**25**) über einen Bereich zwischen einer jeweiligen Nullposition von Rückenneigung (**Rₒ**) und Sitzneigung (**Sₒ**) und einer jeweiligen maximalen Rückenneigung (**Rₘₐₓ**) und Sitzneigung (**Sₘₐₓ**), mit:
a) einem zum Aufsetzen auf dem Boden bestimmten Untergestell (**1**);
b) einer die synchrone Auslenkung bewirkenden Mechanik (**2**) mit einer darin angeordneten Federeinheit (**6**);
c) einer Trägereinheit (**5**) mit einer Basisstütze (**50**), die auf dem Untergestell (**1**) starr befestigt ist und durch die sich eine feststehende erste Drehachse (**D1**) sowie eine feststehende zweite Drehachse (**D2**) erstreckt;
d) einem Rückenträger (**91**), der auf der ersten Drehachse (**D1**) angelenkt ist und durch den sich eine dritte Drehachse (**D3**) erstreckt, welche sich bei Verstellung der Mechanik (**2**) um die erste Drehachse (**D1**) bewegt;
e) einer Basisplatte (3**)**, die frontseits auf der Basisstütze (**50**) verschiebbar aufliegt und rückseits an der dritten Drehachse (**D3**) angelenkt ist, wobei
f) die Basisstütze (**50**) U-förmig mit einem Mittelteil (**54**) und zwei sich davon aufwärts erstreckenden Armen (**53**) ausgebildet ist, welche jeweils ein aufwärts ragendes Formstück (**55**) besitzen, das in eine jeweils zugeordnete Öffnung (**34**) in der Basisplatte (**3**) eingreift und bei Auslenkung der Mechanik (**2**) eine Relativverschiebung zwischen den feststehenden Formstücken (**55**) und den Öffnungen (**34**) entsteht; und
g) die beiden Öffnungen (**34**) in Richtung Sitztiefe (**T**) und somit rechtwinklig zu den querlaufenden Drehachsen (**D1,D2,D3**) ausgerichtet sind, **dadurch gekennzeichnet, dass**
h) auf der zweiten Drehachse (**D2**) jeweils aussen an den beiden Armen (**53**) der Basisstütze (**50**) zwecks Verminderung der Reibung eine Rolle (**59**) angeordnet ist, auf der die Basisplatte (**3**) bei der synchronen Auslenkung von Rückenlehne (**9**) und Sitz (**25**) abrollt;
i) die Rollen (**59**) in an der Unterseite (**31**) der Basisplatte (**3**) nutförmig vertieften Rollenbahnen (**319**) eingebettet sind, wodurch zwischen den Rollen (**59**) und der Basisplatte (**3**) eine Führung entsteht; und
j) an der Basisplatte (**3**) im Bereich der Öffnungen (**34**) positionierte Taschen (**309**) vorgesehen sind, die der Aufnahme von Abdeckstreifen (**39**) dienen, welche von der Unterseite (**31**) der Basisplatte (**3**) die Öffnungen (**34**) als Schutz vor Einklemmungen verschliessen.

2. Stuhl nach Anspruch 1, **dadurch gekennzeichnet, dass** eine Stelleinheit (**7**) vorgesehen ist, mit der sich die Relativverschiebung der Formstücke (**55**) in den Öffnungen (**34**) zur Arretierung der Nullposition von Rückenneigung (**Rₒ**) und Sitzneigung (**Sₒ**) blockieren lässt.

3. Stuhl nach einem der Ansprüche 1 oder 2, **dadurch gekennzeichnet, dass** die Formstücke (**55**) jeweils ein Kronenelement (**56**) aufweisen, welches pilzartig hinterschnitten ist und die Breite der Öffnungen (**34**) überragt, somit einen Niederhalter für die Basisplatte (**3**) bildet und die Führung der Formstücke (**55**) in der jeweils zugehörigen Öffnung (**34**) sichert.

4. Stuhl nach einem der Ansprüche 1 bis 3, **dadurch gekennzeichnet, dass**
a) der Sitz (**25**) eine auf die Basisplatte (**3**) aufgesetzte, darauf formschlüssig gesicherte Baueinheit mit einer unteren Bodenplatte (**4**) ist, die vorzugsweise ein Polster (**48**) trägt, das mit einem Überzug (**49**) versehen ist;
b) in der Bodenplatte (**4**) schlüssellochförmige Langlöcher (**44,411**) angebracht sind, die sich in Richtung Sitztiefe (**T**) erstrecken und jeweils eine Erweiterung haben;
c) von der Oberseite (**30**) der Basisplatte (**3**) Zapfen (**301**) empor ragen, die einen pilzkopfartigen Hinterschnitt haben, zusammen mit den Kronenelementen (**56**) beim Aufsetzen des Sitzes (**25**) auf die Basisplatte (**3**) zum Durchtritt durch die Erweiterungen der Langlöcher (**44,411**) bestimmt sind und nach Verschieben des Sitzes (**25**) in Richtung maximaler Sitztiefe (**Tₘₐₓ**), in die fertig montierte Position, die Langlöcher (**44,411**) hintergreifen; und
d) in der fertig montierten Position des Sitzes (**25**) ein Stopper (**416**) der Bodenplatte (**4**) an der Basisplatte (**3**) anschlägt und somit den Sitz (**25**) gegen unbeabsichtigtes Lösen von der Basisplatte (**3**) sichert.

5. Stuhl nach einem der Ansprüche 1 bis 4, **dadurch gekennzeichnet, dass**
a) die Federeinheit (**6**) ein Gehäuse (**60**) hat, in dem eine auf Zug beanspruchte Feder (**64**), vorzugsweise eine Schraubenfeder, eingesetzt und das erste Ende der Feder (**64**) fixiert ist;
b) das Gehäuse (**60**) auf der zweiten Drehachse (**D2**) angelenkt ist; und
c) das zweite Ende der Feder (**64**) an der Basisplatte (**3**) verankert ist.

6. Stuhl nach Anspruch 5, **dadurch gekennzeichnet, dass**
a) das Gehäuse (**60**) der Federeinheit (**6**) in eine Aussparung (**33**) in der Basisplatte (**3**) eingesetzt ist;
b) das Gehäuse (**60**) einen Federeinsteller (**67**) hat, an dem das erste Ende der Schraubenfeder (**64**) hängt, um bei Betätigung des Federeinstellers (**67**) die Intensität der Vorspannung der Feder (**64**) zu wählen;
c) das zweite Ende der Feder (**64**) an einem Endstück (**66**) befestigt ist, das in einem Nest (**32**) der Basisplatte (**3**) gehalten wird.

7. Stuhl nach Anspruch 2, **dadurch gekennzeichnet, dass** die auf der Oberseite (**30**) der Basisplatte (**3**) angeordnete Stelleinheit (**7**) einen mit dem Schalthebel (**70**) verbundenen Schieber (**72**) umfasst, der je nach Stellung die Relativverschiebung der Formstücke (**55**) in den Öffnungen (**34**) blockiert oder freigibt.

8. Stuhl nach Anspruch 7, **dadurch gekennzeichnet, dass**
a) zwischen dem Schalthebel (**70**) und dem Schieber (**72**) ein die Bewegung am Schalthebel (**70**) auf den Schieber (**72**) übertragender Verbinder (**71**) angeordnet ist;
b) der einteilige Schieber (**72**) hat:
ba) ein Armteil (**720**), das einerseits in einen abgewinkelten Ast (**724**) übergeht, der mit einer Prellkante (**726**) abschliesst;
bb) ein andererseits des Armteils (**720**) ansetzendes Plattenteil (**723**), welches innerlich einen flächigen Freischnitt (**725**) hat, von dem sich der Freischnitt (**725**) in eine seitliche Gasse (**728**) erstreckt; und
bc) Führungskonturen (**722**) entlang des Armteils (**720**); wobei
c) die Prellkante (**726**) am Ast (**724**) auf gleicher Höhe liegt, wie eine die Gasse (**728**) einerseits begrenzende Prellkante (**727**); und
d) bei der Stellung des Schalthebels (**70**) für die Arretierung der synchronen Auslenkung von Rückenlehne (**9**) und Sitz (**25**) aus der Nullposition von Rückenneigung (**Rₒ**) und Sitzneigung (**Sₒ**) heraus die beiden Prellkanten (**726,727**) am Schieber (**726**) dazu bestimmt sind, an den Formstücken (**55**) anzustehen und damit deren Relativverschiebung in den Öffnungen (**34**) blockieren.

9. Stuhl nach Anspruch 8, **dadurch gekennzeichnet, dass**
a) der Schalthebel (**70**) ein auf einer Sicherungsfeder (**704**) steckendes Rastelement (**708**) hat, und auf der Oberseite (**30**) der Basisplatte (**3**) eine Ankerkontur (**308**) angeordnet ist, wobei in den beiden Endlagen des Schalthebels (**70**) für die Arretierung bzw. Freigabe der synchronen Auslenkung von Rückenlehne (**9**) und Sitz (**25**) das Rastelement (**708**) mit der Ankerkontur (**308**) in Eingriff kommt und somit die binäre Schaltfunktion stabilisiert ist; und
b) zwischen dem Schalthebel (**70**) und dem Verbinder (**71**) eine Transmissionsfeder (**74**) angeordnet ist, die ein Speicherglied beim Umschalten des Schalthebels (**70**) darstellt, nämlich:
ba) beim Umschalten in die Arretierung der synchronen Auslenkung von Rückenlehne (**9**) und Sitz (**25**) während einer aus der Nullposition von Rückenneigung (**Rₒ**) und Sitzneigung (**Sₒ**) ausgelenkten Rückenlehne (**9**) mit korrespondierender Neigung des Sitzes (**25**), wobei, sobald die Nullposition der Rückenneigung (**Rₒ**) und Sitzneigung (**Sₒ**) eingenommen ist, die durch das Umschalten in die Transmissionsfeder (**74**) gespeicherte Energie den Schieber (**72**) in die Arretierstellung bewegt; und
bb) beim Umschalten in die Freigabe der synchronen Auslenkung von Rückenlehne (**9**) und Sitz (**25**) während einer vom Benutzer gewichtsbelasteten Nullposition von Rückenneigung (**Rₒ**), wobei, sobald in der Nullposition der Rückenneigung (**Rₒ**) eine definierte Gewichtsbelastung unterschritten ist, die durch das Umschalten in die Transmissionsfeder (**74**) gespeicherte Energie den Schieber (**72**) in die Freigabestellung bewegt.

10. Stuhl nach Anspruch 8, **dadurch gekennzeichnet, dass** die am Schieber (**72**) entlang seines Armteils (**720**) vorgesehenen Führungskonturen (**722**) formschlüssig mit an der Oberseite (**30**) der Basisplatte (**3**) vorhandenen Führungsstegen (**305**) zusammenwirken, um den Schieber (**72**) längs seiner Bewegungsstrecke gesichert zu führen.

11. Stuhl nach Anspruch 1, **dadurch gekennzeichnet, dass**
a) der Rückenträger (**91**) ein mehrfach gebogener, symmetrisch geformter Bügel ist, vorzugsweise als einstückig hergestelltes Kunststoffspritzteil ausgebildet;
b) durch die beiden freien Enden des Rückenträgers (**91**) sich je ein Achsloch (**910**) erstreckt, die zueinander fluchten und für die Anlenkung auf der ersten Drehachse (**D1**) bestimmt sind; und
c) von den freien Enden aufwärts in den Rückenträger (**91**) ein horizontal, auf der dritten Drehachse (**D3**) verlaufender hinterer Achsstab (**98**) eingefügt ist, auf dem aufsitzend der rückseitige Bereich der Basisplatte (**3**) angelenkt ist.

12. Stuhl nach Anspruch 11, **dadurch gekennzeichnet, dass**
a) der Rückenträger (**91**) oben mittig mit einem Anschluss (**97**) versehen ist, der zur Befestigung eines Lehnenteils (**92**) dient, das sich vorzugsweise in wählbarer Höhenposition am Anschluss (**97**) fixieren lässt; und
b) von jeder Seite der Basisplatte (**3**) ein Fortsatz (**310**) abwärts weist, der eine abwärts offen mündende Achsmulde (**311**) hat, welche zum übergreifenden Einhängen auf dem Achsstab (**98**) bestimmt ist; und
c) in die Achsmulden (**311**) eingefügte schalenförmige Einsätze (**38**), welche den jeweiligen durchragenden Abschnitt des Achsstabs (**98**) umbetten und eine Lagerfunktion haben, zugleich das unbeabsichtigte Aushängen des Achsstabs (**98**) aus den Fortsätzen (**310**) verhindern.

13. Stuhl nach Anspruch 4, **dadurch gekennzeichnet, dass**
a) an der Unterseite (**41**) der Bodenplatte (**4**) ein Raster (**414**) vorgesehen ist; und
b) auf der Oberseite (**30**) der Basisplatte (**3**) ein Tiefenhebel (**8**) geführt ist, der eine zur Verzahnung mit dem Raster (**414**) komplementäre Gegenkontur (**84**) hat; wobei
c) durch Betätigung des Tiefenhebels (**8**) sich die Verzahnung zwischen Raster (**414**) und Gegenkontur (**84**) temporär lösen lässt, um während des Zustande der gelösten Verzahnung den auf der Basisplatte (**3**) montierten Sitz (**25**) in eine wählbare Sitztiefe (**T**) zu schieben.

14. Stuhl nach Anspruch 1, **dadurch gekennzeichnet, dass**
a) in einem Standrohr (**11**) im Untergestell (**1**) eine in der Höhe verstellbare Gasfeder (**12**) angeordnet ist, auf der die Basisstütze (**50**) befestigt ist, welche die Mechanik (**2**) trägt, die ihrerseits den Sitz (**25**) trägt; um somit
b) den Sitz (**25**) auf eine den Bedürfnissen eines Benutzers entsprechende Höhe mittels Betätigung eines die Gasfeder (**12**) schaltenden Höhenhebels (**20**) einzustellen und den Verbund aus Sitz (**25**) und Rückenlehne (**9**) auf dem Untergestell (**1**) um eine Vertikalachse (**V**) drehbar zu gestalten.

## Claims

1. A chair with mutually synchronous deflection between the backrest (9) and seat (25) over a range between a zero position of back inclination (Rₒ) and seat inclination (Sₒ), respectively, and a maximum back inclination (Rₘₐₓ) and seat inclination (Sₘₐₓ), respectively, comprising:
a) an underframe (1) designed to be placed on the floor;
b) a mechanism (2) with a spring unit (6) arranged therein, which mechanism effects the synchronous deflection;
c) a carrier unit (5) with a base support (50) that is rigidly attached to the underframe (1) and through which a fixed first axis of rotation (D1) and a fixed second axis of rotation (D2) extend;
d) a back support (91) that is articulated on the first axis of rotation (D1) and through which a third axis of rotation (D3) extends, which third axis moves about the first axis of rotation (D1) when the mechanism (2) is adjusted;
e) a base plate (3) that rests movably on the base support (50) at the front and is articulated on the third axis of rotation (D3) at the rear, wherein
f) the base support (50) is U-shaped and has a center part (54) and two upwardly extending arms (53), each of which having an upwardly projecting fitting (55) that engages in a respective associated opening (34) in the base plate (3) and, when the mechanism (2) deflects, a relative movement between the fixed fittings (55) and the openings (34) occurs; and
g) the two openings (34) are aligned in the direction of the seat depth (T) and thus at a right angle to the transverse axes of rotation (D1, D2, D3), **characterized in that**
h) a roller (59) is arranged on the second axis of rotation (D2) on the outside of each of the two arms (53) of the base support (50) for the purpose of reducing friction, on which roller the base plate (3) rolls during the synchronous deflection of the backrest (9) and seat (25);
i) the rollers (59) are embedded in roller tracks (319) that are recessed on the underside (31) of the base plate (3) in the form of grooves, whereby a guide is created between the rollers (59) and the base plate (3); and
j) pockets (309) positioned on the base plate (3) in the vicinity of the openings (34) are provided which serve the function of receiving cover strips (39) that close off the openings (34) from the underside (31) of the base plate (3) as protection against pinching.

2. The chair according to claim 1, **characterized in that** an adjusting unit (7) is provided by means of which the relative movement of the fittings (55) in the openings (34) can be blocked in order to lock the zero position of back inclination (Rₒ) and seat inclination (Sₒ).

3. The chair according to one of claims 1 or 2, **characterized in that** each of the fittings (55) has a crown element (56) that is undercut in the manner of a mushroom and projects beyond the width of the openings (34), thus forming a hold-down device for the base plate (3) and ensuring that the fittings (55) are guided in the respective associated openings (34).

4. The chair according to one of claims 1 to 3, **characterized in that**
a) the seat (25) is a structural unit that is placed and secured in a form-fitting manner on the base plate (3) and has a lower bottom plate (4) that preferably carries a cushion (48) that is provided with a cover (49);
b) keyhole-shaped slots (44, 411) are made in the bottom plate (4) which extend in the direction of the seat depth (T) and each have an extension;
c) pegs (301) protrude upward from the upper side (30) of the base plate (3), which pegs have a mushroom-like undercut, are designed to pass through the extensions of the slots (44, 411) together with the crown elements (56) when the seat (25) is placed on the base plate (3) and, after the seat (25) is moved in the direction of the maximum seat depth (Tₘₐₓ) into the fully assembled position, engage behind the slots (44, 411); and
d) when the seat (25) is in the fully assembled position, a stopper (416) of the bottom plate (4) strikes the base plate (3) and thus secures the seat (25) against accidental detachment from the base plate (3).

5. The chair according to one of claims 1 to 4, **characterized in that**
a) the spring unit (6) has a housing (60) in which a spring (64) that is subjected to tensile stress, preferably a helical spring, is inserted and the first end of the spring (64) is secured;
b) the housing (60) is articulated on the second axis of rotation (D2); and
c) the second end of the spring (64) is anchored on the base plate (3).

6. The chair according to claim 5, **characterized in that**
a) the housing (60) of the spring unit (6) is inserted into a recess (33) in the base plate (3);
b) the housing (60) has a spring adjuster (67) on which the first end of the coil spring (64) hangs in order to select the intensity of the preload on the spring (64) when the spring adjuster (67) is actuated;
c) the second end of the spring (64) is attached to an end piece (66) that is held in a nest (32) of the base plate (3).

7. The chair according to claim 2, **characterized in that** the actuating unit (7) arranged on the upper side (30) of the base plate (3) comprises a slide (72) that is connected to the switching lever (70) and, depending on its position, blocks or releases the relative movement of the fittings (55) in the openings (34).

8. The chair according to claim 7, **characterized in that**
a) a connector (71) that transmits the movement at the switching lever (70) to the slide (72) is arranged between the switching lever (70) and the slide (72);
b) the one-piece slide (72) has:
ba) an arm part (720) which, on one side, merges into an angled branch (724) that ends with a bumper edge (726);
bb) a plate part (723) that is positioned on the other side of the arm part (720) and, internally, has a flat cutout (725), from which the cutout (725) extends into a lateral channel (728); and
bc) guide contours (722) along the arm part (720);
c) the bumper edge (726) on the branch (724) being at the same level as a bumper edge (727) that delimits the channel (728) on one side; and
d) when the switching lever (70) is in the position for locking the synchronous deflection of backrest (9) and seat (25) from the zero position of back inclination (Rₒ) and seat inclination (Sₒ), the two bumper edges (726, 727) on the slide (726) being designed to abut the fittings (55) and thus block their relative movement in the openings (34).

9. The chair according to claim 8, **characterized in that**
a) the switching lever (70) has a detent element (708) on a stop spring (704), and an anchor contour (308) is arranged on the upper side (30) of the base plate (3), and when the switching lever (70) is in its two end positions for locking and releasing the synchronous deflection of backrest (9) and seat (25), respectively, the detent element (708) comes into engagement with the anchor contour (308), thereby stabilizing the binary switching function; and
b) a transmission spring (74) is arranged between the switching lever (70) and the connector (71), which spring constitutes a memory element upon switching of the switching lever (70), namely:
ba) upon switching so as to lock the synchronous deflection of backrest (9) and seat (25) when the backrest (9) is deflected from the zero position of back inclination (Rₒ) and seat inclination (Sₒ), with a corresponding inclination of the seat (25), as soon as the zero position of the back inclination (Rₒ) and seat inclination (Sₒ) is assumed, the energy stored in the transmission spring (74) by means of the switch moves the slide (72) into the locking position; and
bb) upon switching so as to release the synchronous deflection of the backrest (9) and seat (25) during a zero position of back inclination (Rₒ) that is weight-loaded by the user, as soon as a defined weight load is undershot in the zero position of back inclination (Rₒ), the energy stored in the transmission spring (74) by means of the switch moves the slide (72) into the release position.

10. The chair according to claim 8, **characterized in that** the guide contours (722) that are provided on the slide (72) along the arm part (720) thereof interact in a form-fitting manner with guide ridges (305) that are present on the upper side (30) of the base plate (3) in order to move the slide (72) along its path of movement in a secure manner.

11. The chair according to claim 1, **characterized in that**
a) the back support (91) is a multiply curved, symmetrically shaped bar that is preferably designed as a one-piece plastics injection-molded part;
b) respective axle holes (910) extend through each of the two free ends of the back support (91), which holes are aligned with one another and designed for articulation on the first axis of rotation (D1); and
c) a horizontal rear axle rod (98) which extends on the third axis of rotation (D3) and on which the rear region of the base plate (3) rests and is articulated is inserted from the free ends upward into the back support (91).

12. The chair according to claim 11, **characterized in that**
a) the back support (91) is provided, at the top center, with a connection (97) that serves the function of fastening a backrest part (92) that can be preferably secured to the connection (97) in a selectable height position; and
b) a projection (310) having a downwardly open axle recess (311) that is designed to be hooked over the axle rod (98) points downward from each side of the base plate (3); and
c) shell-shaped inserts (38) that surround the respective protruding portions of the axle rod (98) and have a storage function while simultaneously preventing the axle rod (98) from being unintentionally unhooked from the projections (310) are inserted into the axle recesses (311).

13. The chair according to claim 4, **characterized in that**
a) a grid (414) is provided on the lower side (41) of the bottom plate (4); and
b) a depth lever (8) having a counter-contour (84) that is complementary to the grid (414) in order to engage therewith is guided on the upper side (30) of the base plate (3); and
c) by actuating the depth lever (8), the engagement between the grid (414) and the counter-contour (84) can be temporarily released in order to push the seat (25) that is mounted on the base plate (3) to a selectable seat depth (T) during the state of released engagement.

14. The chair according to claim 1, **characterized in that**
a) a height-adjustable gas spring (12) to which the base support (50) is fastened and which supports the mechanism (2) which, in turn, supports the seat (25), is arranged in an upright tube (11) in the underframe (1); in order to thereby
b) adjust the seat (25) to a height that meets a user's needs by actuating a height lever (20) that switches the gas spring (12), and render the assembly of seat (25) and backrest (9) rotatable on the underframe (1) about a vertical axis (V).

## Revendications

1. Chaise avec excursion synchrone réciproque entre le dossier (**9**) et l'assise (**25**) par le biais d'une zone entre une position nulle respective de l'inclinaison du dossier (**Rₒ**) et de l'assise (**Sₒ**) et une inclinaison maximale respective du dossier (**Rₘₐₓ**) et de l'assise (**Sₘₐₓ**) comportant:
a) un ensemble de pieds (**1**) défini pour être posé sur le sol;
b) une mécanique (**2**) réalisant l'excursion synchrone à l'aide d'une unité à ressort (**6**) disposée à l'intérieur de celle-ci;
c) une unité porteuse (**5**) comportant un support de base (**50**) qui est fixé de manière rigide à l'ensemble de pieds (**1**) et à travers lequel un premier axe de rotation (**D1**) fixe ainsi qu'un deuxième axe de rotation (**D2**) fixe s'étendent;
d) un support de dossier (**91**) qui est articulé sur le premier axe de rotation (**D1**) et traversé par un troisième axe de rotation (**D3**) qui est mobile autour du premier axe de rotation (**D1**) lors d'un déplacement de la mécanique (**2**);
e) une plaque de base (**3**) disposée à l'avant de manière coulissante sur le support de base (**50**) et articulée sur le troisième axe de rotation (**D3**) à l'arrière, dans laquelle
f) le support de base (**50**) est constitué en forme d'un U avec une partie centrale (**54**) et deux bras s'étendant de la partie centrale vers l'avant (**53**), lesquels possèdent chacun une pièce moulée (**55**) faisant saillie vers l'avant qui est en prise dans une ouverture respectivement correspondante (**34**) dans la plaque de base (**3**) et, lors de l'excursion de la mécanique (**2**), un déplacement relatif se produit entre les pièces moulées (**55**) et les ouvertures (**34**); et
g) les deux ouvertures (**34**) sont orientées vers la profondeur de l'assise (**T**) et ainsi perpendiculairement aux axes de rotation (**D1, D2, D3**) transversaux, **caractérisée en ce**
h) **qu'**un galet (**59**) est disposé sur le deuxième axe de rotation (**D2**) respectivement à l'extérieur des deux bras (**53**) du support de base (**50**) dans le but de réduire les frottements, sur lequel la plaque de base (**3**) roule lors de l'excursion synchrone du dossier (**9**) et de l'assise (**25**) ;
i) **que** les galets (**59**) sont intégrés dans des pistes à galets (**319**) encastrées sous la forme de rainures sur le côté inférieur (**31**) de la plaque de base (**3**), permettant ainsi la création d'un guidage entre les galets (**59**) et la plaque de base (**3**); et
j) **que** des poches (**309**) positionnées sur la plaque de base (**3**) dans la zone des ouvertures (**34**) sont prévues, lesquelles poches servent à recevoir des bandes de recouvrement (**39**) qui ferment les ouvertures (**34**) à partir du côté inférieur (**31**) de la plaque de base (**3**) comme protection contre le coincement.

2. Chaise selon la revendication 1, **caractérisée en ce qu'**une unité de déplacement (**7**) est prévue, laquelle unité de déplacement permet de bloquer le déplacement relatif des pièces moulées (**55**) dans les ouvertures (**34**) pour le verrouillage de la position nulle de l'inclinaison du dossier (**Rₒ**) et de l'assise (**Sₒ**).

3. Chaise selon l'une des revendications 1 ou 2, **caractérisée en ce que** les pièces moulées (**55**) comportent chacune un élément de couronne (**56**) qui est en contre-dépouille comme un champignon et fait saillie sur la largeur des ouvertures (**34**), formant ainsi un maintien pour la plaque de base (**3**) et assurant le guidage des pièces moulées (**55**) dans l'ouverture respectivement correspondante (**34**).

4. Chaise selon l'une des revendications 1 à 3, **caractérisée en ce que**
a) l'assise (**25**) est une unité structurelle qui est posée sur la plaque de base (**3**) et fixée par liaison de forme sur la plaque de base et comporte une plaque de base inférieure (**4**) qui porte de préférence un coussin (**48**) pourvu d'un revêtement (**49**);
b) des trous allongés (**44, 411**) en forme de trou de serrure sont réalisés dans la plaque de base (**4**), lesquels trous allongés s'étendent dans le sens de la profondeur de l'assise (**T**) et présentent chacun un élargissement;
c) à partir du côté supérieur (**30**) de la plaque de base (**3**), des goupilles (**301**) en saillie, qui présentent une contre-dépouille en forme de tête de champignon, ainsi que les éléments de couronne (**56**) sont définis pour traverser les élargissements des trous allongés (**44, 411**) lors de la pose de l'assise (**25**) sur la plaque de base (**3**) et, après coulissement de l'assise (**25**) dans le sens de la profondeur maximale de l'assise (**Tₘₐₓ**), dans la position entièrement assemblée, pour venir en prise derrière les trous allongés (**44, 411**); et
d) dans la position entièrement assemblée de l'assise (**25**), une butée (**416**) de la plaque de base (**4**) vient heurter la plaque de base (**3**) et sécurise ainsi l'assise (**25**) contre un détachement accidentel de la plaque de base (**3**).

5. Chaise selon l'une des revendications 1 à 4, **caractérisée en ce que**
a) l'unité à ressort (**6**) comporte un boîtier (**60**) dans lequel un ressort (**64**) soumis à une contrainte de traction, de préférence un ressort hélicoïdal, est inséré et la première extrémité du ressort (**64**) est fixée;
b) le boîtier (**60**) est articulé sur le deuxième axe de rotation (**D2**); et
c) la deuxième extrémité du ressort (**64**) est ancrée à la plaque de base (**3**).

6. Chaise selon la revendication 5, **caractérisée en ce que**
a) le boîtier (**60**) de l'unité à ressort (**6**) est inséré dans un évidement (**33**) dans la plaque de base (**3**);
b) le boîtier (**60**) comporte un dispositif de réglage de ressort (**67**) sur lequel la première extrémité du ressort hélicoïdal (**64**) est suspendue afin de sélectionner l'intensité de la précontrainte du ressort (**64**) lorsque le dispositif de réglage de ressort (**67**) est actionné;
c) la deuxième extrémité du ressort (**64**) est fixée à une pièce d'extrémité (**66**) qui est maintenue dans un nid (**32**) de la plaque de base (**3**).

7. Chaise selon la revendication 2, **caractérisée en ce que** l'unité de déplacement (**7**) disposée sur le côté supérieur (**30**) de la plaque de base (**3**) comprend un coulisseau (**72**) relié au levier de commande (**70**), qui, selon la position, bloque ou libère le déplacement relatif des pièces moulées (**55**) dans les ouvertures (**34**).

8. Chaise selon la revendication 7, **caractérisée en ce**
a) **qu'**un connecteur (**71**) qui transmet le mouvement du levier de commutation (**70**) au coulisseau (**72**) est disposé entre le levier de commutation (**70**) et le coulisseau (**72**);
b) **que** le coulisseau monobloc (**72**) comporte:
ba) une partie de bras (**720**) qui, d'une part, se fond dans une branche coudée (**724**) qui se termine par un bord d'arrêt (**726**);
bb) une partie de plaque (**723**) qui est fixée de l'autre côté de la partie de bras (**720**) et qui comporte intérieurement une découpe plate (**725**) à partir de laquelle la découpe (**725**) s'étend dans une voie latérale (**728**); et
bc) des contours (**722**) le long de la partie de bras (**720**); dans laquelle
c) le bord d'arrêt (**726**) sur la branche (**724**) est au même niveau qu'un bord d'arrêt (**727**) délimitant la voie (**728**) d'un côté; et
d) dans la position du levier de commutation (**70**), pour le verrouillage de l'excursion synchrone du dossier (**9**) et de l'assise (**25**) à partir de la position nulle de l'inclinaison du dossier (**Rₒ**) et de l'assise (**Sₒ**), les deux bords d'arrêt (**726,727**) sur le coulisseau (**726**) sont définis pour se tenir contre les pièces moulées (**55**) et ainsi bloquer leur déplacement relatif dans les ouvertures (**34**).

9. Chaise selon la revendication 8, **caractérisée en ce que**
a) le levier de commutation (**70**) comporte un élément d'encliquetage (**708**) sur un ressort de fixation (**704**), et **en ce qu'**un contour d'ancrage (**308**) est disposé sur le côté supérieur (**30**) de la plaque de base (**3**), dans laquelle, dans les deux positions d'extrémité du levier de commutation (**70**) pour le verrouillage ou le déverrouillage de l'excursion synchrone du dossier (**9**) et de l'assise (**25**), l'élément d'encliquetage (**708**) vient en prise avec le contour d'ancrage (**308**) et ainsi la fonction de commutation binaire est stabilisée; et
b) **en ce qu'**un ressort de transmission (**74**) est disposé entre le levier de commutation (**70**) et le connecteur (**71**), lequel ressort de transmission représente un élément de stockage lorsque le levier de commutation (**70**) est commuté, à savoir:
ba) lors de la commutation vers le verrouillage de l'excursion synchrone du dossier (**9**) et de l'assise (**25**) pendant une excursion du dossier (**9**) de la position nulle de l'inclinaison du dossier (**Rₒ**) et de l'assise (**Sₒ**) avec l'inclinaison correspondante de l'assise (**25**), dans laquelle, dès que la position nulle de l'inclinaison du dossier (**Rₒ**) et de l'assise (**Sₒ**) est prise, l'énergie stockée par la commutation dans le ressort de transmission (**74**) déplace le coulisseau (**72**) dans la position de verrouillage; et
bb) lors de la commutation vers le déverrouillage de l'excursion synchrone du dossier (**9**) et de l'assise (**25**) pendant une position nulle de l'inclinaison du dossier (**Rₒ**) chargée par le poids de l'utilisateur, dans laquelle, dès que l'inclinaison du dossier (**Rₒ**) se trouve en dessous d'une charge de poids définie dans la position nulle, l'énergie stockée dans le ressort de transmission (**74**) par la commutation amène le coulisseau (**72**) dans la position de déverrouillage.

10. Chaise selon la revendication 8, **caractérisée en ce que** les contours de guidage (**722**) prévus au niveau du coulisseau (**72**) le long de sa partie de bras (**720**) coopèrent par liaison de forme avec des traverses de guidage (**305**) présentes sur le côté supérieur (**30**) de la plaque de base (**3**) pour déplacer le coulisseau (**72**) le long de sa trajectoire de déplacement de manière sécurisée.

11. Chaise selon la revendication 1, **caractérisée en ce**
a) **que** le support de dossier (**91**) est un tasseau de forme symétrique à courbes multiples, de préférence réalisé sous la forme d'une pièce moulée par injection plastique d'une seule pièce;
b) **qu'**un trou d'essieu (**910**) traverse chacune des deux extrémités libres du support de dossier (**91**), lesquelles deux extrémités sont alignées l'une avec l'autre et sont définies pour l'articulation sur le premier axe de rotation (**D1**); et en ce
c) **qu'**une tige d'essieu arrière (**98**), qui s'étend horizontalement sur le troisième axe de rotation (**D3**) et sur laquelle est articulée la zone arrière de la plaque de base (**3**), est insérée à partir des extrémités libres vers l'avant dans le support de dossier (**91**).

12. Chaise selon la revendication 11, **caractérisée en ce que**
a) le support de dossier (**91**) est pourvu, au centre supérieur, d'une connexion (**97**) qui sert à fixer une partie de dossier (**92**) qui peut de préférence être fixée à la connexion (**97**) dans une position en hauteur pouvant être sélectionnée ; et **en ce que**
b) de chaque côté de la plaque de base (**3**), une extension (**310**) est orientée vers l'arrière, laquelle extension comporte une cavité d'essieu (**311**), s'ouvrant vers l'arrière, qui est définie pour recouvrir la suspension sur la tige d'essieu (**98**) ; et en ce
c) des inserts (**38**) en forme de coquilles insérés dans les cavités d'essieu (**311**), qui encastrent la section saillante respective de la tige d'essieu (**98**) et présentent une fonction de palier, empêchent en même temps le démontage involontaire de la tige d'essieu (**98**) des extensions (**310**).

13. Chaise selon la revendication 4, **caractérisée en ce**
a) **qu'**une grille (**414**) est prévue sur le côté inférieur (**41**) de la plaque de base (**4**); et en ce
b) **qu'**un levier de profondeur (**8**) est guidé sur le côté supérieur (**30**) de la plaque de base (3), lequel levier de profondeur présente un contre-contour (**84**) complémentaire de la denture avec la grille (**414**); dans laquelle
c) par l'actionnement du levier de profondeur (**8**), la denture entre la grille (**414**) et le contre-contour (**84**) peut être temporairement mise hors de prise afin de pousser l'assise (**25**) montée sur la plaque de base (**3**) à une profondeur d'assise (**T**) pouvant être sélectionnée pendant la durée de la denture mise hors de prise.

14. Chaise selon la revendication 1, **caractérisée en ce**
a) **qu'**un ressort à gaz (**12**) réglable en hauteur est disposé dans un tube vertical (**11**) dans l'ensemble de pieds (**1**), sur lequel le support de base (**50**) est fixé, lequel support de base porte la mécanique (**2**), qui à son tour porte l'assise (**25**); afin de
b) régler l'assise (**25**) à une hauteur correspondant aux besoins d'un utilisateur par actionnement d'un levier de hauteur (**20**) commutant le ressort à gaz (**12**) et de rendre la combinaison de l'assise (**25**) et du dossier (**9**) sur l'ensemble de pieds (**1**) rotative autour d'un axe vertical (**V**).
